# EUROPÄISCHE PATENTSCHRIFT

(11) **EP 1 240 850 B1**
(45) Veröffentlichungstag und Bekanntmachung des Hinweises auf die Patenterteilung: **12.05.2004**
(21) Anmeldenummer: 02004601.7
(22) Anmeldetag: 28.02.2002
(51) Int. Cl.: A47B 3/14, A47B 37/04, A47B 83/02

(54) **Integrierte Anordnung mit einem Schirm, einem Tisch und Sitzen**
Integrated umbrella, table and chair assembly
Assemblage integré comportant parapluie, table et chaises

(30) Priorität: 13.03.2001 DE 20104443 U
(43) Veröffentlichungstag der Anmeldung: 18.09.2002
(73) Patentinhaber: Schmeing Karl- Heinz, 48485 Neuenkirchen (DE); Schmeing, Josef, 48485 Neuenkirchen (DE)
(72) Erfinder: Schmeing Karl- Heinz, 48485 Neuenkirchen (DE); Schmeing, Josef, 48485 Neuenkirchen (DE)
(74) Vertreter: Hoffmeister, Helmut, Dr.

(56) Entgegenhaltungen:
- DE-A- 2 756 135
- DE-U- 29 920 920
- GB-A- 920 226
- NL-A- 7 016 732
- US-A- 3 910 631

## Beschreibung

- Die Erfindung betrifft eine Tisch-Sitz-Kombination für Biergärten, Weingärten, Partys, Feierlichkeiten oder dgl., bestehend aus
   einem Tischplattenelement mit einer Außenumfangsbegrenzung.
- wenigstens einem Sitzelement und
- einem Dachelement, unter dem das Tischplattenelement und die Sitzelemente angeordnet sind und
- bei dem das Tischplattenelement, die Sitzelemente und das Dachelement durch ein Gestänge miteinander verbunden sind, welches Hockerabstützelemente umfasst, die die Sitzelemente abstützen.

Eine Tisch-Sitz-Kombination der vorgenannten Art ist aus der DE 27 56 135 (OS) und der vom gleichen Anmelder bzw. Assignee stammenden US 3 910 631 bekannt. Sitzelemente in Form von Stühlen und Lehnen sind mit einem Tischplattenelement kombiniert. Dem Tischplattenelement ist ein Sonnenschirm als Dachelement zugeordnet, wobei die Schirmstange das Tischplattenelement mittig durchdringt.

Nachteilig hierbei ist, dass die Fläche des Tischplattenelements teilweise eingeschränkt ist und sich wegen der Dachstange gegenübersitzende Personen nicht direkt ansehen können.

Es stellt sich die Aufgabe, eine Vorrichtung für Biergärten, Weingärten, Partys, Feierlichkeiten oder dgl. in Form der vorzitierten Tisch-Sitz-Kombination weiter zu entwickeln, bei dem das Tischplattenelement freigehalten ist und sich keine Sichtbehinderung ergibt.

Erfindungsgemäß wird diese Aufgabe durch die Merkmale des Anspruchs 1 gelöst.

Die mit der Erfindung erzielten Vorteile bestehen insbesondere darin, dass ein Partyensemble entsteht, das hinsichtlich seines Aufbaus an eine Bar erinnert. Um ein Tischelement sind erhöht wie Hocker die Sitzelemente gruppiert. Über dem Tischelement und den Sitzelementen ist das Dachelement angeordnet. Das Tischelement, die Sitzelemente und das Dachelement werden von dem Gestänge so zusammen gehalten, dass das Ensemble eine Einheit darstellt. Das Tischelement ist so hoch positioniert, dass die Gäste zwischen den einzelnen Sitzelementen stehen können. Die Sitzelemente sind hinsichtlich ihrer Höhe so angeordnet, dass sich die Gäste beim Stehen zwanglos an sie anlehnen oder auf sie setzen können. Die Füße können dabei auf die unter den Sitzelementen positionierten Fußabstützelementen aufgelegt werden. Normalerweise befinden sich bei einem Tisch die Füße unterhalb der Platte und innerhalb der Außenumfangsbegrenzung. Muss der Tisch noch einen Sonnenschirm haben, kann er schnell umkippen. Durch die Verlagerung der Abstützelemente außerhalb der Außenumfangsbegrenzung erhöht sich die Stabilität ganz wesentlich. Befindet sich oberhalb der Abstützelemente noch die Sitzposition, trägt das zur weiteren Erhöhung der Stabilität bei. Das um das Tischelement angeordnete Halteelement sichert, dass die Gäste sich zwanglos am Tischelement in der stehenden oder sitzenden Position festhalten können. Von besonderem Vorteil ist, dass die einzelnen Teile des Gestänges zusammengelegt und weiter transportiert werden können. Dadurch ist es möglich, das gleiche Partyensemble an verschiedenen Standorten aufzustellen. Das Dachelement kann zusammengelegt werden und wieder aufgesetzt werden.

Es zeigen:
Fig. 1 a) eine erste Ausführungsform eines Partyensembles in einer schematischen perspektivischen Darstellung,
Fig. 1 b) eine zweite Ausführungsform eines Partyensembles in einer schematischen perspektivischen Darstellung,
Fig. 2 eine abgewandelte erste Ausführungsform eines Partyensembles in einer schematisch dargestellten Seitenansicht,
Fig. 3 a) eine zweite Ausführungsform eines Partyensembles in einer schematischen perspektivischen Darstellung,
Fig. 3 b) eine zweite Ausführungsform eines Partyensembles mit einem Dachvorhang in einer schematischen perspektivischen Darstellung,
Fig. 4 bis 14 verschiedene Ausführungsformen von Partyensembles in einer schematisch dargestellten Draufsicht
Fig. 15 a) bis 15 e) ein Untergestell eines Partyensembles gemäß Fig. 3 a) und 3 b) in verschiedenen Zusammenlegungszuständen.

In Figur 1 a) ist eine erste Ausführungsform Figur 1 b) eine zweite Ausführungsform eines Partyensembles gezeigt.

Wie Figur 1 a) zeigt, sind um ein kreisförmiges Tischplattenelement 1 sechs Sitzelemente 2.1,..., 2.6 gruppiert. Das Tischplattenelement 1 ist von einem ringförmigen Halteelement 1.1 umgeben, das über Halteverbindungselemente 1.2 mit dem Tischplattenelement 1 verbunden ist. Mit einem Schnellspannverschluss 13 sind Tischplatte und Halteelement verspannt. Das kreisförmige Tischplattenelement 1 und die sechs Sitzelemente werden durch ein Dachelement 8 geschützt. Das Dachelement 8 besteht aus Dachstreben 8.1,..., 8.n, die in bekannter Art und Weise zusammengehalten sind. Auf den Dachstreben ist ein Dachplanenelement 8P ausgelegt, das zu den Sitzelementen hin mit einem Dachvorhang 8V umgeben ist. Der Dachvorhang 8V kann für Werbeaufschriften und dgl. genutzt werden.

Jedes Sitzelement 2.1,..., 2.6 wird von einem Hockerabstützelement 5.1,..., 5.6 abgestützt. Hierdurch entstehen barhockerähnliche Konfigurationen. Jedes Sitzelement ist darüber hinaus mit einem Lehnenelement 3.1,..., 3.n versehen. An der dem Sitzelement gegenüberliegenden Seite weist das Hockerabstützelement 5.1,..., 5.6 ein Abstützplattenelement 9.1,..., 9.6 auf.

Von den Hockerabstützelementen 5.1,.....,5.6 ist jeweils ein Tischplattenstützelement 6.1,..., 6.6 zum Tischplattenelement 1 so geführt, dass das kreisförmige Tischplattenelement auf den Enden der Tischplattenstützelemente aufliegt. Die einzelnen Tischplattenstützelemente 6.1,..., 6.6 sind durch ein Stützhaltelement 10 drehbeweglich miteinander zusammengehalten. Jedes Tischplattenstützelement verläuft gerade von der Unterseite des Tischplattenelements 1, um dann in einem Viertelkreis bogenförmig im Hockerabstützelement zu enden.

Das sechseckige Dachelement 8 wird durch drei Dachhaltelemente 7.1, 7.2 und 7.3 abgestützt. Das Dachhaltelement 7.1 führt das Tischplattenstützelement 6.1, das Dachhalteelement 7.2 das Tischplattenstützelement 6.3 und das Dachhalteelement 7.3 das Tischplattenstützelement 6.5 weiter. Die Dachhaltelemente beginnen gerade im Dachelement, um dann bogenförmig im Hockerabstützelement 5.1 ..., 5.6 zu enden. Die bogenförmige Ausbildung der Dachhaltelemente und der Tischplattenstützelemente sichert nicht nur eine hohe Stabilität, sondern schafft ein formschönes Design des Partyensembles, ohne dass die Sicht über das Tischplattenelement unterbrochen ist.

Oberhalb der Tischplattenstützelemente 6.1.,..., 6.n ist an den Hockerabstützelementen 5.1.,..., 5.6 jeweils ein Fußabstützelement 4.1,...,4.6 angeordnet. Das Fußabstützelement 4.1,..., 4.6 ist als kreisförmiger Ring ausgebildet, der mit drei Streben mit dem jeweiligen Hockerabstützelement 5.1,..., 5.6 verbunden ist.

Die Fußabstützelemente, die Hockerabstützelemente, die Tischplattenstützelemente, die Dachhalteelemente sowie die Dachstreben 8.1,..., 8.n können aus Eisen oder Metallrohren hergestellt sein. Insbesondere Aluminiumrohre eignen sich hierfür besonders gut, da sie sich leicht formen lassen; ihre Oberflächen sind in an sich bekannter Weise zu behandeln. Es ist aber auch möglich, Glasfiberrohre einzusetzen. Darüber hinaus ist es möglich, anstelle von Rohren Rundmaterial oder Vierkantmaterial zu verwenden.

Die in Figur 1 b) gezeigte Ausführungsform unterscheidet sich von der in Figur 1 a) dadurch, dass anstelle der drei jetzt sechs Dachhalteelemente 7.1,..., 7.6 zum Einsatz kommen. Alle sechs Tischplattenstützelemente 6.1, ..., 6.6 sind jetzt mit einem Dachhalteelement 7.1,..., 7.6 versehen, die dann in sechs Hockerabstützelemente 5.1,..., 5.6 übergehen. Hierdurch erhöht sich die Standfestigkeit.

Bei dem in Figur 2 dargestellten Partyensemble wird deutlich, dass das Dachhalteelement 7.1,... direkt unterhalb des Sitzelements 2.1,... angeordnet werden kann. Auch sind die Fußabstützelemente 4.1,...trittförmig ausgebildet. Dadurch, dass die einzelnen Tischplattenstützelemente 6.1,... und die einzelnen Dachhalteelemente 7.1,...geschwungen abgebogen sind, erhält das Partyensemble ein formschönes Aussehen.

In Figur 3 a) und 3 b) ist eine weitere Ausführungsform eines Partyensembles gezeigt.

Hier wird ein rechteckförmiges Tischplattenelement 21 eingesetzt, um das ebenfalls sechs Sitzelemente 22.1,..., 22.6 gruppiert sind. Die sechs Sitzelemente und das rechteckförmige Tischplattenelement 21 sind von einem rechteckförmigen Dachelement 28 überdeckt. Das Dachelement 28 besteht aus Dachstrebenelementen 28.1,..., 28.n, die von einem Dachplanenelement 28P abgedeckt sind.

Jedes Sitzelement 22.1,...,22.6 ist von einem Hockerstützelement 25.1,..., 25.6 abgestützt.

Während die Hockerabstützelemente 5.1,...,5.6 gemäß Figur 1 b) mit einem Stützplattenelement 9.1,...,9.6 abgedeckt sind, enden die Hockerabstützelemente 25.1,..., 25.6 gemäß Figuren 3 a)/ 3 b) mit einem Abstützplattenelement 29.1,... 29.6. Hierdurch wird gewährleistet, dass die Hockerabstützelemente auf weichem Untergrund nicht eingedrückt werden.

Von jedem Hockerabstützelement 25.1,..., 25.6 ist ein Tischplattenstützelement 26.1,..., 26.6 bis unter das rechteckförmige Tischplattenelement 21 geführt. Die einzelnen Tischplattenstützelemente 26.1,..., 26.6 sind von einem Stützdrehlagerelement 30 zusammengehalten.

Über jedem Tischplattenstützelement ist jeweils ein ringförmig ausgebildetes Fußabstützelement 24.1,..., 24.6 angeordnet, das am Hockerabstützelement 25.1,... 25.6 befestigt ist.

Vom Hockerabstützelement 25.1 führt ein Dachhalteelement 27.1 zum Dachelement 28. Auf der gegenüberliegenden Seite führt vom Hockerabstützelement 25.5 ein zweites Dachhaltelement 27.2 zum Dachelement 28. Beide Dachhalteelemente sorgen dafür, dass das Dachelement 28 sicher über dem Tischplattenelement 21 und den sechs Sitzelementen gehalten wird.

Bei der Ausbildung des Gestänges für die zweite Ausführungsform des Partyensembles kommen ebenfalls Aluminiumrohre oder dgl. zum Einsatz.

Das Partyensemble in Figur 3 b) ist ebenso aufgebaut wie das in Figur 3 a) gezeigte. Allerdings ist hier das Dachplanenelement 28P des Dachelements 28 randseitig von einem Dachvorhang 28V umgeben. Dieser Dachvorhang 28V kann für Werbezwecke oder dgl. verwendet werden.

Die Figuren 4 bis 14 zeigen mögliche Ausführungsformen verschiedener Partyensembles.

In Figur 4 ist ein Partyensemble gezeigt, das aus einem sechseckförmigen Tischplattenelement 31 und einem sechseckförmigen Dachelement 38 besteht. Um das sechseckförmige Tischplattenelement 31 gruppieren sich sechs Sitzelemente.

Figur 5 zeigt die bereits erläuterte erste Ausführungsform des Partyensembles, das aus einem runden Tischplattenelement 1 und einem sechseckförmigen Dachelement 2 besteht und das in Figur 1 und 2 dargestellt und anhand dieser Figuren im Detail beschrieben worden ist.

In Figur 6 ist ein Partyensemble gezeigt, das ein rechteckförmiges Tischplattenelement 21 aufweist, das von einem rechteckförmigen Dachelement 28 abgedeckt wird.

Um das rechteckförmige Tischplattenelement 21 sind sechs Sitzelemente 22.1,..., 22.6 gruppiert. Allerdings befinden sich hier die sechs Sitzelemente in Abänderung zu den Partyensembles der zweiten Ausführungsform gem. Figur 3 a und 3 b an den sich gegenüberliegenden Langseiten des Tischplattenelements 21. Das Halteelement besteht hier aus zwei durchgehenden Stangen, die ebenso wie in Figur 1 gezeigt, durch Halteelemente am Tischplattenelement 21 gehalten sind.

In Figur 7 ist eine weitere, sehr interessante Ausführungsform eines Partyensembles gezeigt. Es weist ein in Draufsicht Ω-förmiges Tischplattenelement 28 auf, um das zehn Sitzelemente gruppiert sind. Im Unterschied zu den anderen Tischplattenelementen ist hier die Möglichkeit gegeben, das vom Inneren des Tischplattenelements 41 die Bedienung der Gäste vorgenommen werden kann. Sowohl die bedienende Person als auch die auf den einzelnen Sitzelementen sitzenden Gäste werden von einem im wesentlichen kreisrunden Dachelement 48 beschirmt.

In Figur 8 ist ein kreisförmiges Tischplattenelement 51 gezeigt, das von einem sechseckförmigen Dachelement 58 abgedeckt wird.

In Figur 9 ist ein gestreckt sechseckförmiges Tischplattenelement 61 und ein ebenfalls gestreckt sechseckförmiges Dachelement 68 gezeigt. Dadurch, dass durch die ringförmige Konfiguration sowohl das Tischplattenelement als auch das Dachelement auseinandergezogen sind, können relativ viele Personen hier Platz finden und sowohl Getränke als auch Speisen zu sich nehmen.

In Figur 10 ist ein Partyensemble gezeigt, das ein U-förmiges Tischplattenelement 71 aufweist, um das vierzehn Sitzelemente gruppiert sind. Die Sitzelemente und das U-förmige Tischplattenelement 71 werden von einem rechteckförmigen Dachelement 78 abgedeckt. Ein derartig ausgebildetes Partyensemble eignet sich insbesondere für Vereine oder Gruppen. Die U-förmige Konfiguration des Tischplattenelements 71 gestattet es, dass die Bedienung in das Tischplattenelement hineingehen kann und jedem Gast einzeln die von ihm bestellten Getränke oder Speisen servieren kann, ohne die Bedienung über seinen Rücken vornehmen zu müssen. Ein Beschmutzen der Bekleidung der Gäste während der Bedienung wird vermieden. Die Bedienung kann individuell dem Gast servieren.

In Figur 11 ist ein Partyensemble gezeigt, das ein sechseckförmiges Tischplattenelement 81 aufweist. Das sechseckförmige Tischplattenelement 81 ist recht schmal, so dass sich der Tisch hauptsächlich für das Einnehmen von Getränken eignet. Das Tischplattenelement und die um das Tischplattenelement gruppierten acht Sitzelemente werden von einem rechteckförmigen Dachelement 88 abgedeckt.

In Figur 12 ist ein rechteckförmiges Tischplattenelement 91 dargestellt, das von einem rechteckförmigen Dachelement 98 abgedeckt wird. Um das rechteckförmige Tischplattenelement sind großzügig nur sechs Sitzelemente gruppiert, so dass die einzelnen Gäste recht viel Platz beim Feiern haben.

In Figur 13 ist ein rechteckförmiges Tischplattenelement 101 dargestellt, das von einem ebenfalls rechteckförmigen Dachelement 108 abgedeckt wird. Im Vergleich zum Tischplattenelement 91 ist das Tischplattenelement 101 länger, so dass zwei Personen mehr Platz haben.

Für einen kleinen Kreis eignet sich ein in Figur 14 dargestelltes Partyensemble. Hier sind um ein quadratisches Tischplattenelement 121 nur vier Sitzelemente gruppiert. Ein quadratisch ausgebildetes Dachelement 8 deckt das Tischplattenelement 121 und die vier Sitzelemente ab.

Es sei an dieser Stelle erwähnt, dass sich die Konfigurationen nicht auf die beschriebenen Formen der Tischplattenelemente beschränken. Sowohl die Tischplattenelemente als auch die Dachelemente können achteckig oder zwölfeckig sein, sie können ellipsoidisch, rhomboidisch und dgl. ausgebildet sein.

Große Bedeutung für das Partyensemble hat das jeweilige Untergestell. In den Figuren 15 a bis 15 e ist das Untergestell für das Partyensemble gem. den Figuren 3 a und 3 b gezeigt.

Das Stützhalteelement 30 weist einzelne Stützdrehlagerelemente 30.1,..., 30.6 auf, in denen die Enden der Tischplattenstützelemente 26.1,..., 26.6 angeordnet sind. Die Stützdrehlagerelemente sind so ausgebildet, dass die einzelnen Tischplattenstützelemente arretiert und verdreht werden können.

Beim Zusammenlegen des Untergestells werden zuerst die sich gegenüberliegenden Tischplattenstützelemente 26.1 und 26.4 nach innen geklappt. Die beiden Tischplattenstützelemente verdrehen sich hierbei in den Stützdrehlagerelementen 30.1 und 30.4. Anschließend werden die weiteren Tischplattenstützelemente 26.2,... in den weiteren Stützdrehlagerelementen 30.1,... in Richtung des Stützhalteelements 30 gedreht. Das vorher weit ausladende Untergestell verringert sich hinsichtlich seiner äußeren Abmessungen auf etwa 1/20 seiner vorher beanspruchten Grundfläche. Hierdurch ist es möglich, das Untergestell sowohl zu tragen als auch leicht zu transportieren. Beim Transport wird auf dem Transportfahrzeug wenig Transportraum beansprucht.

Zum Aufbau wird zuerst das Untergestell aufgebaut. Hierbei werden die einzelnen Tischplattenstützelemente 26.1,..., 26.6 in den einzelnen Stützdrehlagerelementen 30.1,..., 30.6 so verdreht, dass die einzelnen Tischplattenstützelemente 26.1.,..., 26.6 in die endgültige Lage verstellt werden. Anschließend werden sie arretiert und aufgestellt.

Die einzelnen Tischplattenstützelemente 26.1,..., 26.6 enthalten, wie die Figuren 15a bis 15e zeigen, die unteren Abschnitte der Hockerabstützelemente 25.1,..., 25.6. Deshalb werden nach dem Ausrichten der einzelnen Tischplattenabschnittselemente die restlichen Enden der Hockerabstützelemente in die vorhandenen eingesteckt und so die einzelnen Sitzelemente 22.1,..., 22.6 mit den daran befindlichen Lehnenelementen 23.1,..., 23.6 entsprechend gruppiert. Auf die anderen Enden der Tischplattenabschnittselemente und das Stützenhalteelement 30 wird das rechteckförmige Tischplattenelement 21 mit dem daran befindlichen Halteelement aufgesetzt. Das Halteelement wird durch einzelne Halteverbindungselemente 21.2 mit dem Tischplattenelement 21 verbunden.

Sind die einzelnen Sitzelemente und das Tischplattenelement positioniert, werden die beiden Dachhaltelemente 27.1 und 27.2 in die beiden Hockerabstützelemente 25.1 und 25.4 gesteckt. Hierbei kann das Dachhalteelement 27.1 bzw. 27.2 aus einem geraden und einem gebogenen Stangenabschnitt zusammengesteckt werden.

Es ist möglich, dass die geraden Stangenelemente der sich gegenüberliegenden Dachhaltelemente 27.1 und 27.2 bereits mit den Dachstrebenelementen 28.1,..., 28.n des Dachelements 8 zusammengesteckt sind, so dass mit einem Handgriff das komplette Dach über den einzelnen Sitzelementen und dem Tischplattenelement zu gruppieren ist.

Anschließend werden die zusammengesteckten Dachstrebenelemente 28.1,..., 28.n mit dem Dachplanenelement 28P abgedeckt. Kommt ein Dachplanenelement 28P mit einem Dachvorhangelement 28V zum Einsatz, wird das Dachvorhangelement 28V allseitig heruntergelassen.

Von dem so fertiggestellten Partyensemble können mehrere auf einer Fläche aufgestellt werden. Durch die Leichtigkeit des Gestänges und der einzelnen Teile der Partyensembles gemäß den Figuren 3 a) und 3 b) ist ein schnelles und leichtes Aufbauen möglich.

Die besondere Gestaltung der einzelnen Sitzelemente erlaubt es, dass die Gäste um das rechteckförmige Tischplattenelement 21 stehen und sich unterhalten können. Sie haben die Möglichkeit, sich beim Stehen an die Sitzelemente anzulehnen. Außerdem können sie auf den Sitzelementen 22.1,..., 22.6 Platz nehmen. Die besonders hohe Position der einzelnen Sitzelemente 22.1,...,22.6 kommt den Gewohnheiten entgegen. Die Gäste haben die Möglichkeit, sehr schnell ihren Platz zu verlassen und zu einem anderen Tisch zu gehen, was bei einer üblichen sitzenden Position durch das Wegrücken des Stuhls und dgl. erschwert wird.

Das Sitzen der Gäste auf den einzelnen Sitzelementen und die direkte Verbindung des Dachelements über das Gestänge mit den Sitzelementen und dem Tischplattenelement sichert das Partyensemble bei aufkommendem Sturm. Auch bei Nichtbelastung durch die Gäste ist gesichert, dass das Partyensemble nicht umkippen kann.

Es ist möglich, die einzelnen Dachhalteelemente teleskopartig mit Teleskopführungselementen 11.1, ..., 11.6 und und Entsperrknöpfen (vgl. insbesondere Figuren 1a und 1b auszubilden. Damit kann das Dachelement abgesenkt und das Tischplattenelement und die Sitzelemente vor Regen geschützt werden. Das herabhängende Dachvorhangelement schützt darüber hinaus die Sitzelemente noch zusätzlich. Es kann so lang ausgebildet werden, dass von der Seite kein Schmutz- oder Regenwasser oder dgl. eindringen kann.

Soll am nächsten Tag die Feier fortgesetzt werden, braucht nur das teleskopförmige Dachhalteelement ausgefahren zu werden. Damit ist mit einigen wenigen Handgriffen das Dachelement gegenüber dem Tischplattenelement und den einzelnen Sitzelementen wieder zu gruppieren.

## Patentansprüche

1. Tisch-Sitz-Kombination für Biergärten oder dgl., bestehend aus
- einem Tischplattenelement (1; 21, 31; 41; 51; 61; 71; 81; 91; 101; 121) mit einer Außenumfangsbegrenzung (14),
- mehreren Sitzelementen (2.1, 2.2, 2.3, 2.4, 2.5, 2.6; 22.1, 22.2, 22.3, 22.4, 22.5, 22.6) und
- einem Dachelement (8; 28, 38; 48; 58; 68; 78; 88; 98; 108; 128), unter dem das Tischplattenelement (1; 21, 31; 41; 51; 61; 71; 81; 91; 101; 121) und die Sitzelemente (2.1, 2.2, 2.3, 2.4, 2.5, 2.6; 22.1, 22.2, 22.3, 22.4, 22.5, 22.6) angeordnet sind und
- bei dem das Tischplattenelement (1; 21, 31; 41; 51; 61; 71; 81; 91; 101; 121), die Sitzelemente (2.1, 2.2, 2.3, 2.4, 2.5, 2.6; 22.1, 22.2, 22.3, 22.4, 22.5) und das Dachelement (8; 28, 38; 48; 58; 68; 78; 88; 98; 108; 128) durch ein Gestänge miteinander verbunden sind, welches Hockerabstützelemente (5.1, 5.2, 5.3, 5.4, 5.5, 5.6; 25.1, 25.2, 25.3, 25.4, 25.5) umfasst, die die Sitzelemente abstützen,
**dadurch gekennzeichnet, dass**
das Dachelement (8; 28, 38; 48; 58; 68; 78; 88; 98; 108; 128) über Dachhalteelemente (7.1 etc. 27.3) abgestützt wird, die außerhalb der Außenumfangsbegrenzung (14) des Tischplattenelementes (1, etc. bis 121) positioniert sind und an den Hockerabstützelementen (25.1,..., 25.6) enden.

2. Tisch- Sitz-kombination nach Anspruch 1, **dadurch gekennzeichnet, dass** Tischplattenelement (1, 21, 31, 41, 51, 61, 71, 81, 91, 101, 121) und die Sitzelemente (2.1, 2.2, 2.3, 2.4, 2.5, 2.6; 22.1, 22.2, 22.3, 22.4, 22.5, 22.6) in Form einer Bar aufgebaut sind, wobei die Sitzelemente ähnlich wie Barhocker von stehenden Personen wahlweise als Anlehnobjekte und als Sitz verwendbar sind.

3. Tisch-Sitz-Kombination nach Anspruch 1, **dadurch gekennzeichnet, dass** das Gestänge (2.1, ...) zusammensteckbar, zusammenschraubbar oder zusammenklappbar ist.

4. Tisch-Sitz-Kombination nach einem der Ansprüche 1 bis 3, **dadurch gekennzeichnet, dass** die Dachhalteelemente (7.1, 7.2, 7.3; 27.1, 27.2, 27.3) teleskopartig, zusammensteckbar oder zusammenschraubbar ausgebildet und mit ihnen das Dachelement (8; 28, 38; 48; 58; 68; 78; 88; 98; 108; 128) gegenüber dem Tischplattenelement (1; 21, 31; 41; 51; 61; 71; 81; 91; 101; 121) höhenverstellbar angeordnet ist.

5. Tisch-Sitz-Kombination nach einem der Ansprüche 1 bis 4 **dadurch gekennzeichnet, dass** die Dachhalteelemente bogenförmig an den Hockerabstützelementen enden.

6. Tisch-Sitz-Kombination nach einem der Ansprüche 1 bis 5, **dadurch gekennzeichnet, dass** die Tischplattenabstützelemente (6.1, 6.2, 6.3, 6.4, 6.5, 6.6; 26.1, 26.22, 26.3, 26.4, 26.5, 26.6) unterhalb des Tischplattenelements (1; 21, 31; 41; 51; 61; 71; 81; 91; 101; 121) wenigstens teilweise drehbar gelagert, gesteckt oder geschraubt in einem Stützhalteelement (10; 30) gehalten sind.

7. Tisch-Sitz-Kombination nach einem der Ansprüche 1 bis 6, **dadurch gekennzeichnet, dass** unterhalb eines Sitzelements (2.1, 2.2, 2.3, 2.4, 2.5, 2.6; 22.1, 22.2, 22.3, 22.4, 22.5) wenigstens ein Fußabstützelement (4.1, 4.2, 4.3, 4.4, 4.5, 4.6; 24.1, 24.2, 24.3, 24.4, 24.5, 24.6) angeordnet ist, das mit dem jeweiligen Hockerabstützelement (5.1, 5.2, 5.3, 5.4, 5.5, 5.6; 25.1, 25.2, 25.3, 25.4, 25.5, 25.6) wenigstens teilweise verbunden ist.

8. Tisch-Sitz-Kombination nach einem der Ansprüche 1 bis 7, **dadurch gekennzeichnet, dass** an wenigstens einem Sitzelement (2.1, 2.2, 2.3, 2.4, 2.5, 2.6; 22.1, 22.2, 22.3, 22.4, 22.5) ein Lehnenelement (3.1, 3.2, 3.3, 3.4, 3.5, 3.6) angeordnet ist.

9. Tisch-Sitz-Kombination nach einem der Ansprüche 1 bis 8, **dadurch gekennzeichnet, dass** das Tischelement (1; 21, 31; 41; 51; 61; 71; 81; 91; 101; 121) wenigstens teilweise von einem Halteelement (1.1) umgeben ist.

10. Tisch-Sitz-Kombination nach einem der Ansprüche 1 bis 9, **dadurch gekennzeichnet, dass** das Tischelement Halteverbindungselemente (1.2) aufweist und diese mit einer Verspanneinrichtung (13) das Tischelement (1; ...) und das Halteelement (1.1) zu verspannen ist.

11. Tisch-Sitz-Kombination nach einem der Ansprüche 1 bis 10, **dadurch gekennzeichnet, dass** das Tischplattenelement als ein kreisförmiges, rechteckförmiges, sechseckförmiges, Ω-förmiges, U- förmiges oder quaderförmiges Tischplattenelement (1; 21, 31; 41; 51; 61; 71; 81; 91; 101; 121) ausgebildet ist.

12. Tisch-Sitz-Kombination nach einem der Ansprüche 1 bis 11, **dadurch gekennzeichnet, dass** das Dachelement als ein kreisförmiges, rechteckförmiges, sechseckförmiges, Ω-förmiges, sechseckförmiges, U-förmiges oder quaderförmiges Dachelement (8; 28, 38; 48; 58; 68; 78; 88; 98; 108; 128) ausgebildet ist.

## Claims

1. A table-seat combination for beer gardens or the like, comprising
- a table-top element (1; 21, 31; 41; 51; 61; 71; 81; 91; 101; 121) with an outer peripheral border (14),
- a number of seat elements (2.1, 2.2, 2.3, 2.4, 2.5, 2.6; 22.1, 22.2, 22.3, 22.4, 22.5, 22.6) and
- a roof element (8; 28, 38; 48; 58; 68; 78; 88; 98; 108; 128) under which the table-top elements (1; 21, 31; 41; 51; 61; 71; 81; 91; 101; 121) and the seat elements (2.1, 2.2, 2.3, 2.4, 2.5, 2.6; 22.1, 22.2, 22.3, 22.4, 22.5, 22.6) are disposed and
- wherein the table-top element (1; 21, 31; 41; 51; 61; 71; 81; 91; 101; 121), the seat elements (2.1, 2.2, 2.3, 2.4, 2.5, 2.6; 22.1, 22.2, 22.3, 22.4, 22.5) and the roof element (8; 28, 38; 48; 58; 68; 78; 88; 98; 108; 128) are connected by a linkage which comprises stool support elements (5.1, 5.2, 5.3, 5.4, 5.5, 5.6; 25.1, 25.2, 25.3, 25.4, 25.5) which support the seat elements, **characterised in that** the roof element (8; 28, 38; 48; 58; 68; 78; 88; 98; 108; 128) is supported on roof-retaining elements (7.1 etc., 27.3) which are positioned outside the outer peripheral border (14) of the table-top element (1, etc., to 121) and end at the stool support elements (25.1, ..., 25.6).

2. A table-seat combination according to claim 1, **characterised in that** table-top elements (1; 21, 31; 41; 51; 61; 71; 81; 91; 101; 121) and the seat elements (2.1, 2.2, 2.3, 2.4, 2.5, 2.6; 22.1, 22.2, 22.3, 22.4, 22.5, 22.6) are assembled in the form of a bar, wherein the seat elements, like bar stools, can be leaned upon by persons standing or can be used as a seat.

3. A table-seat combination according to claim 1, **characterised in that** the linkage (2.1, ...) can be dismantled, screwed together or folded up.

4. A table-seat combination according to any of claims 1 to 3, **characterised in that** the roof-holding elements (7.1, 7.2, 7.3; 27.1, 27.2, 27.3) can be telescopically shortened or screwed together and are used for vertically adjusting the roof element (8; 28, 38; 48; 58; 68; 78; 88; 98; 108; 128) relative to the table-top element (1; 21, 31; 41; 51; 61; 71; 81; 91; 101; 121).

5. A table-seat combination according to any of claims 1 to 4, **characterised in that** the roof-retaining elements end in an arc at the stool support elements.

6. A table-seat combination according to any of claims 1 to 5, **characterised in that** the table-top support elements (6.1, 6.2, 6.3, 6.4, 6.5, 6.6; 26.1, 26.22, 26.3, 26.4, 26.5, 26.6) under the table-top elements (1; 21, 31; 41; 51; 61; 71; 81; 91; 101; 121) are mounted, inserted or screwed so as to be at least partly rotatable and held in a support-retaining element (10; 30).

7. A table-seat combination according to any of claims 1 to 6, **characterised in that** under a seat element (2.1, 2.2, 2.3, 2.4, 2.5, 2.6; 22.1, 22.2, 22.3, 22.4, 22.5) at least one foot support element (4.1; 4.2, 4.3, 4.4, 4.5, 4.6; 24.1, 24.2, 24.3, 24.4, 24.5, 24.6) is disposed and is at least partly connected to the respective stool support element (5.1, 5.2, 5.3, 5.4, 5.5, 5.6; 25.1, 25.2, 25.3, 25.4, 25.5, 25.6).

8. A table-seat combination according to any of claims 1 to 7, **characterised in that** a back-rest element (3.1, 3.2, 3.3, 3.4, 3.5, 3.6) is disposed on at least one seat element (2.1, 2.2, 2.3, 2.4, 2.5, 2.6; 22.1, 22.2, 22.3, 22.4, 22.5).

9. A table-seat combination according to any of claims 1 to 8, **characterised in that** the table element (1; 21, 31; 41; 51; 61; 71; 81; 91; 101; 121) is at least partly surrounded by a retaining element (1.1).

10. A table-seat combination according to any of claims 1 to 9, **characterised in that** the table element comprises retaining and connecting elements (1.2) for clamping the table element (1; ...) and the retaining element (1.1), using a clamping device (13).

11. A table-seat combination according to any of claims 1 to 10, **characterised in that** the table-top element (1; 21, 31; 41; 51; 61; 71; 81; 91; 101; 121) is circular, rectangular, hexagonal, omega-shaped, U-shaped or square.

12. A table-seat combination according to any of claims 1 to 11, **characterised in that** the roof element (8; 28; 38; 48; 58; 68; 78; 88; 98; 108; 128) is circular, rectangular, hexagonal, omega-shaped, hexagonal, U-shaped or square.

## Revendications

1. Combinaison de table et de sièges pour buvettes en plein air ou similaires, qui se compose
d'un élément de plateau de table (1; 21; 31; 41; 51; 61; 71; 81; 91; 101; 121) à limite périphérique externe (14),
de plusieurs éléments de sièges (2.1, 2.2, 2.3, 2.4, 2.5, 2.6; 22.1, 22.2, 22.3, 22.4, 22.5, 22.6) et
d'un élément de toit (8; 28; 38; 48; 58; 68; 78; 88; 98; 108; 128), sous lequel sont disposés l'élément de plateau de table (1; 21; 31; 41; 51; 61; 71; 81; 91; 101; 121) et les éléments de sièges (2.1, 2.2, 2.3, 2.4, 2.5, 2.6; 22.1, 22.2, 22.3, 22.4, 22.5, 22.6), et
dans lequel l'élément de plateau de table (1; 21; 31; 41; 51; 61; 71; 81; 91; 101; 121), les éléments de sièges (2.1, 2.2, 2.3, 2.4, 2.5, 2.6; 22.1, 22.2, 22.3, 22.4, 22.5) et l'élément de toit (8; 28; 38; 48; 58; 68; 78; 88; 98; 108; 128) sont connectés entre eux par un système de tiges qui comprend des éléments d'appui (5.1, 5.2, 5.3, 5.4, 5.5, 5.6; 25.1, 25.2, 25.3, 25.4, 25.5, 25.6) de tabourets qui servent d'appui aux éléments de sièges,
**caractérisée en ce que** l'élément de toit (8; 28; 38; 48; 58; 68; 78; 88; 98; 108; 128) s'appuie sur des éléments de maintien (7.1 etc. 27.3) de toit qui sont positionnés en dehors de la limite périphérique externe (14) de l'élément de plateau de table (1, etc. à 121) et se terminent aux éléments d'appui (25.1, ..., 25.6) de tabourets.

2. Combinaison de table et de sièges selon la revendication 1, **caractérisée en ce que** l'élément de plateau de table (1; 21; 31; 41; 51; 61; 71; 81; 91; 101; 121)) et les éléments de sièges (2.1, 2.2, 2.3, 2.4, 2.5, 2.6; 22.1, 22.2, 22.3, 22.4, 22.5, 22.6) sont montés en forme de bar, où les éléments de sièges sont utilisables comme des tabourets de bar sur lesquels des personnes peuvent choisir de s'appuyer lorsqu'elles sont debout ou de s'asseoir.

3. Combinaison de table et de sièges selon la revendication 1, **caractérisée en ce que** le système de tiges (2.1, ...) peut être assemblé par enfoncement, être assemblé par vissage ou être replié sur lui-même.

4. Combinaison de table et de sièges selon l'une quelconque des revendications précédentes, **caractérisée en ce que** les éléments de maintien (7.1, 7.2, 7.3; 27.1, 27.2, 27.3) du toit sont d'une structure télescopique et peuvent être assemblés par enfoncement ou par vissage et **en ce que** l'élément de toit (8; 28; 38; 48; 58; 68; 78; 88; 98; 108; 128) est disposé pour être réglable en hauteur avec eux par rapport à l'élément de plateau de table (1; 21; 31; 41; 51; 61; 71; 81; 91; 101; 121).

5. Combinaison de table et de sièges selon l'une quelconque des revendications précédentes, **caractérisée en ce que** les éléments de maintien de toit se terminent en arc aux éléments d'appui de tabourets.

6. Combinaison de table et de sièges selon l'une quelconque des revendications précédentes, **caractérisée en ce que** les éléments de support (6.1, 6.2, 6.3, 6.4, 6.5, 6.6; 26.1, 26.2, 26.3, 26.4, 26.5, 26.6) du plateau de table sont tenus au-dessous de l'élément de plateau de table (1; 21; 31; 41; 51; 61; 71; 81; 91; 101; 121) dans un élément de maintien (10; 30) des supports en y étant au moins en partie logés à rotation, enfoncés ou vissés.

7. Combinaison de table et de sièges selon l'une quelconque des revendications précédentes, **caractérisée en ce qu'**au moins un repose-pied (4.1, 4.2, 4.3, 4.4, 4.5, 4.6; 24.1, 24.2, 24.3, 24.4, 24.5, 24.6) qui est connecté au moins en partie à l'élément respectif d'appui (5.1, 5.2, 5.3, 5.4, 5.5, 5.6; 25.1, 25.2, 25.3, 25.4, 25.5, 25.6) de tabouret est disposé au-dessous d'un élément de siège (2.1, 2.2, 2.3, 2.4, 2.5, 2.6; 22.1, 22.2, 22.3, 22.4, 22.5, 22.6).

8. Combinaison de table et de sièges selon l'une quelconque des revendications précédentes, **caractérisée en ce qu'**un élément de dossier (3.1, 3.2, 3.3, 3.4, 3.5, 3.6) est disposé au moins sur un élément de siège (2.1, 2.2, 2.3, 2.4, 2.5, 2.6; 22.1, 22.2, 22.3, 22.4, 22.5, 22.6).

9. Combinaison de table et de sièges selon l'une quelconque des revendications précédentes, **caractérisée en ce que** l'élément de plateau de table (1; 21; 31; 41; 51; 61; 71; 81; 91; 101; 121) est entouré au moins partiellement par un élément de maintien (1.1).

10. Combinaison de table et de sièges selon l'une quelconque des revendications précédentes, **caractérisée en ce que** l'élément de plateau de table comporte des éléments de connexion de l'élément de maintien et que ceux-ci assemblent par blocage l'élément de table (1; ...) et l'élément de maintien (1.1) au moyen d'un dispositif de blocage (13).

11. Combinaison de table et de sièges selon l'une quelconque des revendications précédentes, **caractérisée en ce que** l'élément de plateau de table consiste en un élément de plateau de table (1; 21; 31; 41; 51; 61; 71; 81; 91; 101; 121) de forme circulaire, rectangulaire, hexagonale, en Ω, en U ou en parallélépipède.

12. Combinaison de table et de sièges selon l'une quelconque des revendications précédentes, **caractérisée en ce que** l'élément de toit consiste en un élément de toit (8; 28; 38; 48; 58; 68; 78; 88; 98; 108; 128) de forme circulaire, rectangulaire, hexagonale, en Ω, en U ou en parallélépipède.
